# EUROPÄISCHE PATENTSCHRIFT

(11) **EP 4 513 079 B1**
(45) Veröffentlichungstag und Bekanntmachung des Hinweises auf die Patenterteilung: **25.03.2026**
(21) Anmeldenummer: 23193128.8
(22) Anmeldetag: 24.08.2023
(51) Int. Cl.: F17C 3/08

(54) **BEHÄLTER ZUR AUFNAHME EINES KRYOFLUIDS**
CONTAINER FOR RECEIVING A CRYOFLUID
RÉCIPIENT DESTINÉ À RECEVOIR UN FLUIDE CRYOGÉNIQUE

(43) Veröffentlichungstag der Anmeldung: 26.02.2025
(73) Patentinhaber: SAG Group B.V., 2222 AK Katwijk (NL)
(72) Erfinder: EIBÖCK, Martin, 5760 Saalfelden (AT); GATTRINGER, Bastian, 5651 Lend (AT); WINKLHOFER, Johannes, 5431 Kuchl (AT)
(74) Vertreter: Weiser Voith Gugler Patentanwälte Partnerschaft

(56) Entgegenhaltungen:
- EP-A1- 3 056 794
- DE-U1- 202013 101 162
- US-A- 3 021 027
- US-A1- 2022 403 981

## Beschreibung

Die vorliegende Erfindung betrifft einen Behälter zur Aufnahme eines Kryofluids, umfassend einen Innenbehälter mit zumindest einer nach außen konvexen Kappe und einen Außenbehälter mit zumindest einer nach innen konkaven Kappe, wobei der Innenbehälter mit allseitigem Abstand im Außenbehälter liegt, die konvexe Kappe in die konkave Kappe ragt und der Innenbehälter am Außenbehälter über eine erste Stützstruktur und eine zweite Stützstruktur, die der ersten Stützstruktur diametral gegenüberliegend am Innenbehälter angreift, abgestützt ist. Ein solcher Behälter ist aus DE 20 2013 101162 U1 bekannt.

Um die volumetrische Energiedichte von Energieträgern, welche unter Normalbedingungen gasförmig sind, zu erhöhen, werden diese für Transport- und Lagerungszwecke entweder komprimiert und in Druckbehältern gespeichert oder auf Tieftemperatur abgekühlt und dabei zu einem Kryofluid zumindest teilverflüssigt und in temperaturisolierten Behältern gespeichert. Zum Antrieb von Fahrzeugen werden z.B. verflüssigter Wasserstoff oder verflüssigtes Erdgas (liquefied natural gas, LNG) als Kryofluide mit hoher Energiedichte gespeichert, um hinterher zum Betrieb von im wesentlichen herkömmlichen Verbrennungskraftmaschinen oder Brennstoffzellen der Fahrzeuge genutzt zu werden.

Aufgrund der extrem geringen Temperaturen solcher Kryofluide, z.B. weniger als -252 °C im Falle von flüssigem Wasserstoff oder weniger als -161 °C im Falle von LNG, erfährt der Innenbehälter beim Befüllen eine signifikante thermische Längenänderung bzw. Kontraktion. Bei einem zylindrischen Behälter mit einer Länge von etwa 1 m kann die Längenänderung z.B. 5 mm oder mehr betragen. Aus diesem Grund wird bei Kryobehältern zumindest eine der Stützstrukuren, mit denen der Innenbehälter am Außenbehälter abgestützt ist, als Loslager ausgeführt, das Längenänderungen des Innenbehälters aufnehmen kann.

Der Einbau eines Loslagers in einen Kryobehälter ist jedoch kompliziert, da Kältebrücken zwischen dem Innenbehälter und dem Außenbehälter möglichst gering bleiben sollen. Darüber hinaus soll das Loslager zwar Längenänderungen aufnehmen können, muss aber gleichzeitig den im Betrieb auftretenden Radial- und Torsionskräften dauerhaft widerstehen, um ein Losschlagen des Innenbehälters im Außenbehälter z.B. bei Erschütterungen, Beschleunigungen oder Verzögerungen eines Fahrzeugs, insbesondere bei einem Aufprall auf einem Hindernis, zu verhindern.

Die Erfindung setzt sich zum Ziel, einen Behälter für Kryofluide zu schaffen, welcher eine verbesserte Abstützstruktur zur thermisch entkoppelten Abstützungen des Innenbehälters am Außenbehälter hat.

Dieses Ziel wird bei einem Behälter der einleitend genannten Art erfindungsgemäß dadurch erreicht, dass die erste Stützstruktur vier eine Raute bildende Streben hat, deren an den einen zwei diagonal gegenüberliegenden Ecken der Raute liegende Enden mit der konkaven Kappe und deren an den anderen zwei diagonal gegenüberliegenden Ecken der Raute liegende Enden mit der konvexen Kappe verbunden sind, wobei jede Strebe an ihrem einen Ende über ein Kugelgelenk und an ihrem anderen Ende über ein Kugel- oder Kardangelenk mit der jeweiligen Kappe verbunden ist.

Die Erfindung schafft damit eine neue Art von axialbeweglicher, radialkraftstabiler und torsionssteifer Abstützung des Innenbehälters im Außenbehälter. Aufgrund der Kugel- bzw. Kardangelenke kann der durch die Streben gebildete rautenförmige Rahmen Längenänderungen des Innenbehälters, die sich in einer Bewegung der konvexen Kappe normal zur Ebene der Raute äußern, kompensiert werden. Die Streben errichten dabei über ihre Erstreckung einen Temperaturgradienten zur thermischen Isolation von Innen- und Außenbehälter. Darüber hinaus greift der Strebenrahmen an der konvexen Kappe nicht in deren Mitte sondern über deren Umfang an, was eine überaus torsionssteife Abstützung des Innenbehälters im Außenbehälter ergibt.

In einer besonders vorteilhaften Ausführungsform der Erfindung ist die Raute ein Quadrat. Dadurch ergibt sich eine allseitig symmetrische Kräfte- und Bewegungsverteilung in der Stützstruktur.

Bevorzugt ist jede Strebe an ihren beiden Enden über jeweils ein Kugelgelenk mit der jeweiligen Kappe verbunden, wodurch Torsions- und Biegekräfte auf die Streben bei der Verwendung des von ihnen gebildeten Rahmens miniert werden können.

Besonders günstig ist es, wenn jedes Kugel- bzw. Kardangelenk einen am jeweiligen Strebenende montierten ersten Teil und einen damit gelenkig verbundenen, an der jeweiligen Kappe montierten zweiten Teil umfasst, wobei je zwei an einem Eck der Raute liegende zweite Teile starr miteinander verbunden und gemeinsam an der jeweiligen Kappe montiert sind. Dadurch brauchen nur zwei Teile an der einen Kappe und zwei Teile an der anderen Kappe montiert zu werden, was den Teilebedarf reduziert und die Fertigung wesentlich vereinfacht.

Bevorzugt können dabei je zwei starr miteinander verbundene zweite Teile ein Winkelstück bilden, das mit der jeweiligen Kappe verschraubt, verpresst oder verschweisst ist. Ein solches Winkelstück verstärkt und stabilisiert die Verbindung der Streben mit der jeweiligen Kappe.

Bevorzugt ist die Diametrale zwischen erster und zweiter Stützstruktur eine Längsachse des Innenbehälters, welche durch den Scheitel der konvexen Kappe verläuft. Bei einem langgestreckten Innenbehälter ist in der Längsachse die größte thermische Längenänderung zu erwarten, so dass die beschriebene Loslager-Stützstruktur dort besonders nutzbringend ist.

Besonders günstig ist es, wenn die Raute die genannte Diametrale konzentrisch umgibt. Dadurch werden eine symmetrische Auslenkung der Streben bei Längenänderungen des Innenbehälters und eine Bewegung der Kappe entlang der Längsachse erreicht, so dass sich der Abstand des Innenbehälters zum Außenbehälter normal zur Längsachse nicht ändert.

Eine besonders gute thermische Entkopplung zwischen Innenbehälter und Außenbehälter ergibt sich, wenn die Streben aus einem thermisch isolierenden Material sind. Die Streben können in besonders vorteilhafter Weise aus faserverstärktem Kunststoff gefertigt werden, insbesondere aus glasfaserverstärktem Kunststoff. Dies verbindet hohe Wärmeisolierung mit zusätzlicher Elastizität zur Aufnahme der thermischen Längenänderung des Innenbehälters und hervorragender Festigkeit zur Radialkraftaufnahme und Torsionssteifigkeit der Stützstruktur.

Die zweite Stützstruktur, die der als Loslager dienenden ersten Stützstruktur gegenüberliegt, kann als einfaches Festlager ausgeführt sein. Bevorzugt kann sie dann dazu verwendet werden, zumindest eine vom Behälteräußeren in den Innenbehälter führende Anschlussleitung hindurchzuführen.

Der Innenbehälter und der Außenbehälter können aus jedem beliebigen druck- und niedertemperaturfesten Material gefertigt sein, beispielsweise aus Edelstahl. Bevorzugt sind der Innenbehälter und der Außenbehälter aus Aluminium gefertigt, was geringes Gewicht mit guter Druck- und Niedertemperaturfestigkeit verbindet.

Die Erfindung wird nachstehend anhand eines in den beigeschlossenen Zeichnungen dargestellten Ausführungsbeispiels näher erläutert. In den Zeichnungen zeigt:
Fig. 1 den Behälter der Erfindung in einem Längsschnitt, wobei die als Loslager dienende erste Stützstruktur nur schematisch dargestellt ist;
die Fig. 2 und 3 die konvexe Kappe des Innenbehälters und die als Loslager dienende Stützstruktur des Behälters von Fig. 1 in einer Stirnansicht (Fig. 2) bzw. einer Perspektivansicht (Fig. 3);
Fig. 4 Teile eines der Kugelgelenke des Loslagers der Fig. 2 und 3 in einer Perspektivansicht; und
Fig. 5 eines der Winkelstücke des Loslagers der Fig. 2 und 3 mit zwei ausschnittsweise dargestellten, über Kugellager verbundenen Streben in einer Perspektivansicht.

Fig. 1 zeigt einen Behälter 1 zur Aufnahme eines Kryofluids. Das Kryofluid kann beispielsweise Wasserstoff sein, der bei Temperaturen von bis zu -252 °C und darunter und einem Druck von bis zu 16 bar - oder mehr, je nach Behälterbauart - zumindest teilweise verflüssigt vorliegt, oder ein vergleichbares, für Verbrennungskraftmaschinen oder Brennstoffzellen einsetzbares Kryofluid, z.B. verflüssigtes Erdgas (liquefied natural gas, LNG) mit einer Temperatur von bis zu -161 °C und darunter. Der Behälter 1 wird beispielsweise in der Art eines herkömmlichen Kraftstoffbehälters seitlich am Chassis bzw. Rahmen eines nicht weiter dargestellten Nutzfahrzeugs, z.B. eines Lastkraftwagens (LKWs) oder Personenkraftwagens (PKWs), montiert.

Das Kryofluid kann aber auch ein Kältemittel sein, beispielsweise Flüssigstickstoff, mit dem das Kühlsystem von Kühllastern betrieben wird, z.B. von Lebensmitteltransportern. Demgemäß kann der Behälter 1 auch für die Speicherung solcher Kältemittel auf LKWs oder LKW-Anhängern verwendet werden.

Zur thermischen Isolierung des Kryofluids gegenüber der Außenumgebung ist der Behälter 1 doppelwandig aufgebaut, und zwar aus einem Innenbehälter 2 und einem diesen allseitig mit einem Abstand A umgebenden Außenbehälter 3. Der Zwischenraum 4 zwischen Innenbehälter 2 und Außenbehälter 3 wird in der Regel evakuiert, kann aber alternativ oder zusätzlich mit einem thermisch isolierenden Material gefüllt werden.

Da das Kryofluid im Innenbehälter 2 in der Regel unter Druck ist, ist (zumindest) der Innenbehälter 2 als Druckbehälter aus Metall ausgeführt, beispielsweise aus Edelstahl oder Aluminium. Der Außenbehälter 3 kann ebenfalls aus Metall gefertigt sein, aber auch aus Kunststoff, da er lediglich den Umgebungsdruck gegenüber dem Vakuum im Zwischenraum 4 widerstehen muss.

Der Innenbehälter 2 hat einen allgemein-zylindrischen Mantel 5, der an seinen beiden Enden durch jeweils eine nach außen konvexe Kappe 6, 7 abgeschlossen ist. Unter dem Begriff "allgemein-zylindrisch" wird ein Zylinder mit einer beliebigen Grund- bzw. Querschnittsfläche verstanden, sei sie kreisrund, oval, rechteckig, quadratisch oder quadratisch mit abgerundeten Ecken oder sonstwie geformt. Für höchste Druckfestigkeit haben der Mantel 5 und damit der Innenbehälter 2 einen kreisrunden Querschnitt.

Der Außenbehälter 3 ist im Wesentlichen an die Außenform des Innenbehälters 2 - unter Einhaltung des allseitigen Abstands A zur Errichtung des Zwischenraums 4 - angepasst. Der Außenbehälter 3 setzt sich insbesondere ebenso aus einem allgemein-zylindrischen Mantel 8 und zwei diesen endseitig verschließenden, nach innen konkaven Kappen 9, 10 zusammen. Es versteht sich, dass der Abstand A auf allen Seiten des Innenbehälters 2 nicht überall gleich groß sein muss. Die Kappen 6, 7, 9, 10 werden z.B. mittels umlaufender Schweißnähte 11, 12 mit dem jeweiligen Mantel 5, 8 verschweißt.

Für die Kappen 6, 7, 9, 10 kann jede Art von im Druckkesselbau bekannten gewölbten Böden mit nach außen konvexer Wölbung verwendet werden, wie elliptische Böden, Klöpperböden, Korbbogenböden od.dgl. Für die Kappen 6, 7, 9, 10 können auch Diffuseurböden ("reverse-dished ends") verwendet werden, die einen zentral nach innen gewölbten Bereich haben, der von einem nach außen gewölbten Randbereich umgeben ist. Auch solche Diffuseurböden werden hier wegen ihrer zumindest randseitig konvexen Ausbildung unter dem Begriff "nach außen konvexe Kappe" subsumiert.

Zur Errichtung des allseitigen Abstands A ist der Innenbehälter 2 über zwei Stützstrukturen 13, 14, die auf diametral gegenüberliegenden Seiten des Innenbehälters 2 angreifen, am Außenbehälter 3 abgestützt. Um thermische Längenänderungen des Innenbehälters 2 in Richtung der Diametrale D zwischen der ersten Stützstruktur 13 und der zweiten Stützstruktur 14 aufnehmen zu können, ist die erste Stützstruktur 13 ein Loslager in Richtung der Diametrale D, d.h. gestattet Bewegungen der Kappe 7 in Richtung der Diametrale D, die zweite Stützstruktur 14 hingegen ein Festlager. Optional könnte auch die zweite Stützstruktur 14 ein derartiges Loslager sein.

Die in Fig. 1 nur schematisch dargestellte erste Stützstruktur 13 wird weiter unten im Detail erläutert. Die zweite Stützstruktur 14 kann, wenn sie als Festlager ausgeführt ist, beispielsweise durch eine Muffe 15 aus thermisch isolierendem Material gebildet sein, welche fluchtende Öffnungen der Innen- und Außenbehälter 2, 3 dicht durchsetzt und für den abgedichteten Durchtritt von Anschlussleitungen 16 verwendet werden kann, die vom Behälteräußeren in den Innenbehälter 2 führen und dort z.B. in einer Füllöffnung 17, einer Entnahmeöffnung 18, einer Entgasungsöffnung 19 und einen Wärmetauscher 20 münden.

Die beiden Stützstrukturen 13, 14 sind in dem gezeigten Beispiel an den Stirnseiten des hier langgestreckten Innenbehälters 2 angeordnet, sodass die Diametrale D gleichzeitig die Längsachse des Innenbehälters 2 ist. Im Falle eines um seine Längsachse rotationssymmetrischen Innenbehälters 2 geht die Längsachse bzw. Diametrale D durch den Scheitel S der Kappen 6, 7. Dies ist jedoch nicht zwingend: Die Stützstrukturen 13, 14 könnten auch diametral an anderen Seiten des Innenbehälters 2 angreifen (soferne der Innenbehälter 2 dort für die erste Stützstruktur 13 eine nach außen konvexe Kappe hat, wie weiter unten ausgeführt), wobei dann die Diametrale D zwischen den Stützstrukturen 13, 14 nicht mehr mit der Längsachse des Innenbehälters 2 zusammenfällt.

Die als Loslager dienende erste Stützstruktur 13 ist in den Fig. 2 - 5 im Detail gezeigt. Die darin dargestellte Konstruktion erlaubt eine thermische Ausdehnung und Kontraktion des Innenbehälters 2, genauer eine Verschiebung der konvexen Kappe 7 in Richtung der Diametrale D gegenüber der zweiten Stützstruktur 14 und damit gegenüber dem Außenbehälter 3, während sie gleichzeitig Radialkräfte normal zur Diametrale D in der Art eines Radiallagers aufnimmt. Darüber hinaus ist die Stützstruktur 13 torsionssteif ausgeführt, d.h. sie verhindert eine Verdrehung der Kappe 7 und damit des Innenbehälters 2 um die Diametrale D bzw. Längsachse gegenüber dem Außenbehälter 3.

Die Stützstruktur 13 hat vier Streben 21 - 24, welche in der Art eines Rahmens zu einer Raute (hier: Quadrat) zusammengesetzt sind. Jede Strebe 21 - 24 hat zwei Enden 21', 21"; 22', 22"; 23', 23"; 24', 24". Die Streben 21 - 24 stellen die Seiten der Raute dar. An den Ecken 25 - 28 der Raute liegen somit jeweils die einander zugewandten Enden 21"/22', 22"/23', 23"/24' und 24"/21' zweier benachbarter Streben 21 - 24 nebeneinander.

Die von den Streben 21 - 24 aufgebaute Raute ist im gezeigten Beispiel eine ebene Raute, d.h. alle Streben 21 - 24 liegen in einer gemeinsamen Ebene und sind gleich lang. Dies ist jedoch nicht zwingend; die Streben 21 - 24 könnten gegebenenfalls, speziell bei unregelmäßig geformten Kappen 7, 10, auch nicht in einer gemeinsamen Ebene liegen. Die von den Streben 21 - 24 gebildete Raute umgibt im gezeigten Beispiel die Diametrale D und den Scheitel S der Kappe 7 konzentrisch.

Die Streben 21 - 24 haben z.B. die Form von Stangen, Stäben, Streifen oder Bändern und sind aus einem wärmeisolierenden Material gefertigt, z.B. Kunststoff. Insbesondere werden die Streben 21 - 24 jeweils aus einem Stab oder Streifen aus faserverstärktem Kunststoff gefertigt, z.B. glasfaserverstärktem Kunststoff. Beispielsweise können dafür kunstharzgetränkte, ausgehärtete Fasermatten, z.B. Gewebe, Gewirke oder Gelege, aus Glas-, Kohle-, Basalt- und/oder Steinfasern usw. verwendet werden, die zu den Streben 21 - 24 gestanzt, geschnitten, gepresst, geformt, spritzgegossen usw. werden.

Die an den einen zwei diagonal gegenüberliegenden Ecken 25, 27 der Raute liegenden Enden 21", 22', 23", 24' der Streben 21 - 24 sind mit der konkaven Kappe 10 jeweils über ein Kugelgelenk 29, 30, 33, 34 verbunden, und die an den anderen zwei diagonal gegenüberliegenden Ecken 26, 28 der Raute liegenden Enden 24", 21', 22", 23' der Streben 21 - 24 sind mit der konvexen Kappe 7 jeweils über ein Kugelgelenk 31, 32, 35, 36 verbunden.

Von den zwei Kugelgelenken 36/29, 30/31, 32/33, 34/35, die jeweils an den Enden 21'/21", 22'/22", 23'/23", 24'/24" ein und derselben Strebe 21 - 24 liegen, kann jeweils eines statt eines Kugelgelenks (drei Freiheitsgrade) ein Kardangelenk (Kreuzgelenk, zwei Freiheitsgrade) sein, falls gewünscht.

Jedes Kugel bzw. Kardangelenk 29 - 36 setzt sich jeweils aus zwei gelenkig miteinander verbundenen Teilen zusammen, und zwar einem ersten, am jeweiligen Strebenende 21' - 24', 21" - 24" montierten ersten Teil A und einem damit gelenkig verbundenen, an der jeweiligen Kappe 7 bzw. 10 montierten zweiten Teil B zusammen.

Fig. 4 zeigt ein Beispiel eines Kugelgelenks 29 - 39 mit einem ersten Teil A in Form eines Auges 37 mit einem Stiel 38, der mit dem jeweiligen Ende 21' - 24', 21" - 24" fest verbunden ist, z.B. geklemmt, gepresst, geklebt, geschraubt, geschweißt, einstückig ausgebildet etc. Das Auge 37 hat eine sphärische Öffnung, in der eine Kugel 39 dreh- und schwenkbar gelagert ist. Die Kugel 39 hat eine zentrale Bohrung 40, durch welche ein Lagerbolzen 41 eines Winkelstücks 42 (Fig. 5) bzw. 43 (Fig. 3) hindurchgeführt ist.

Die Kugel 39 mit ihrer Öffnung 40, und gegebenenfalls das jeweilige Winkelstück 42, 43 mit dem Lagerbolzen 41, bildet im gezeigten Beispiel den zweiten Teil B des Kugelgelenks 29 - 36.

Im Falle der Kugelgelenke 29, 30, 33, 34 ist das Winkelstück 42 mit der konkaven Kappe 10 fest verbunden, beispielsweise geklemmt, gepresst, geklebt, geschraubt, geschweißt, einstückig ausgebildet etc. Beispielsweise hat das Winkelstück 42 eine Bohrung 44, über welche es mittels Schrauben (nicht gezeigt) mit der Kappe 10 verschraubt werden kann. Im Falle der Kugelgelenke 31, 32, 35, 36 ist das Winkelstück 43 mit der konvexen Kappe 7 fest verbunden, z.B. geklemmt, gepresst, geklebt, geschraubt, geschweißt, einstückig ausgebildet etc. Im gezeigten Beispiel sind die Winkelstücke 43 mit der konvexen Kappe 7 verschweißt.

In dem gezeigten Beispiel teilen sich je zwei Kugelgelenke 29/30, 31/32, 33/34, 35/36 je einen gemeinsamen zweiten Teil B, also (an den Ecken 25 und 27) ein Winkelstück 42 mit zwei winkelig daran ansetzenden Lagerbolzen 41 oder (an den Ecken 26 und 27) ein Winkelstück 43 mit zwei winkelig daran ansetzenden Lagerbolzen 41. Es versteht sich, dass alternativ jedes Kugelgelenk 29 - 36 einen eigenen zweiten Teil B haben könnte, also über ein eigenes Winkelstück 42, 43 an der jeweiligen Kappe 7, 10 ansetzen kann.

Die Erfindung ist nicht auf die dargestellten Ausführungsformen beschränkt, sondern umfasst alle Varianten, Modifikationen und deren Kombinationen, die in den Rahmen der angeschlossenen Ansprüche fallen.

## Patentansprüche

1. Behälter zur Aufnahme eines Kryofluids, umfassend einen Innenbehälter (2) mit zumindest einer nach außen konvexen Kappe (7) und einen Außenbehälter (3) mit zumindest einer nach innen konkaven Kappe (10), wobei der Innenbehälter (2) mit allseitigem Abstand (A) im Außenbehälter (3) liegt, die konvexe Kappe (7) in die konkave Kappe (10) ragt und der Innenbehälter (2) am Außenbehälter (3) über eine erste Stützstruktur (13) und eine zweite Stützstruktur (14), die der ersten Stützstruktur (13) diametral gegenüberliegend am Innenbehälter (2) angreift, abgestützt ist, **dadurch gekennzeichnet, dass** die erste Stützstruktur (13) vier eine Raute bildende Streben (21 - 24) hat, deren an den einen zwei diagonal gegenüberliegenden Ecken (25, 27) der Raute liegende Enden (21", 22', 23", 24') mit der konkaven Kappe (10) und deren an den anderen zwei diagonal gegenüberliegenden Ecken (26, 28) der Raute liegende Enden (22", 23', 24", 21') mit der konvexen Kappe (7) verbunden sind, wobei jede Strebe (21 - 24) an ihrem einen Ende (21', 22', 23', 24') über ein Kugelgelenk (29 - 36) und an ihrem anderen Ende (21", 22", 23", 24") über ein Kugel- oder Kardangelenk (29 - 36) mit der jeweiligen Kappe (7, 10) verbunden ist.

2. Behälter nach Anspruch 1, **dadurch gekennzeichnet, dass** die Raute ein Quadrat ist.

3. Behälter nach Anspruch 1 oder 2, **dadurch gekennzeichnet, dass** jede Strebe (21 - 24) an ihren beiden Enden (21', 21", 22', 22", 23', 23", 24', 24") über jeweils ein Kugelgelenk (29 - 36) mit der jeweiligen Kappe (7, 10) verbunden ist.

4. Behälter nach einem der Ansprüche 1 bis 3, **dadurch gekennzeichnet, dass** jedes Kugel- bzw. Kardangelenk (29 - 36) einen am jeweiligen Strebenende (21', 21", 22', 22", 23', 23", 24', 24") montierten ersten Teil (A) und einen damit gelenkig verbundenen, an der jeweiligen Kappe (7, 10) montierten zweiten Teil (B) umfasst, wobei je zwei an einem Eck (25 - 28) der Raute liegende zweite Teile (B) starr miteinander verbunden und gemeinsam an der jeweiligen Kappe (7, 10) montiert sind.

5. Behälter nach Anspruch 4, **dadurch gekennzeichnet, dass** je zwei starr miteinander verbundene zweite Teile (B) ein Winkelstück (42, 43) bilden, das mit der jeweiligen Kappe (7, 10) verschraubt, verpresst oder verschweisst ist.

6. Behälter nach einem der Ansprüche 1 bis 5, **dadurch gekennzeichnet, dass** die Diametrale (D) zwischen erster und zweiter Stützstruktur (13, 14) die Längsachse des Innenbehälters (2) ist, welche durch den Scheitel (S) der konvexen Kappe (7) verläuft.

7. Behälter nach Anspruch 6, **dadurch gekennzeichnet, dass** die Raute die Diametrale (D) konzentrisch umgibt.

8. Behälter nach einem der Ansprüche 1 bis 7, **dadurch gekennzeichnet, dass** die Streben (21 - 24) aus einem thermisch isolierenden Material sind.

9. Behälter nach Anspruch 8, **dadurch gekennzeichnet, dass** die Streben (21 - 24) aus faserverstärktem Kunststoff gefertigt sind, bevorzugt aus glasfaserverstärktem Kunststoff.

10. Behälter nach einem der Ansprüche 1 bis 9, **dadurch gekennzeichnet, dass** der Innenbehälter (2) und der Aussenbehälter (3) aus Aluminium gefertigt sind.

## Claims

1. A container for receiving a cryogenic fluid, comprising an inner container (2) having at least one outwardly convex cap (7) and an outer container (3) having at least one inwardly concave cap (10), the inner container (2) being located in the outer container (3) spaced a distance (A) apart on all sides, the convex cap (7) protruding into the concave cap (10), and the inner container (2) being supported on the outer container (3) by way of a first support structure (13) and a second support structure (14), which engages on the inner container (2) in a manner that is diametrically opposed from the first support structure (13), **characterised in that** the first support structure (13) comprises four struts (21 - 24) forming a rhombus, the ends (21", 22', 23", 24') of which struts located at the one set of two diagonally opposed corners (25, 27) of the rhombus are connected to the concave cap (10), and the ends (22", 23', 24", 21') of which struts located at the other set of two diagonally opposed corners (26, 28) of the rhombus are connected to the convex cap (7), each strut (21 - 24) being connected to the respective cap (7, 10) at its one end (21', 22', 23', 24') by way of a ball joint (29 - 36) and at its other end (21", 22", 23", 24") by way of a ball or universal joint (29 - 36).

2. The container according to claim 1, **characterised in that** the rhombus is a square.

3. The container according to claim 1 or 2, **characterised in that** each strut (21 - 24) is connected at both of its ends (21', 21", 22', 22", 23', 23", 24', 24") to the respective cap (7, 10) by way of a ball joint (29 - 36).

4. The container according to any one of claims 1 to 3, **characterised in that** each ball or universal joint (29 - 36) comprises a first part (A) that is mounted on the respective strut end (21', 21", 22', 22", 23', 23", 24', 24") and a second part (B) that is connected to the first part in an articulated manner and mounted on the respective cap (7, 10), two second parts (B) at a time, located at a corner (25 - 28) of the rhombus, being rigidly connected to each other and mounted together on the respective cap (7, 10).

5. The container according to claim 4, **characterised in that** two rigidly connected second parts (B) respectively form an angle piece (42, 43) that is screwed, pressed or welded to the respective cap (7, 10).

6. The container according to any one of claims 1 to 5, **characterised in that** the diametrical line (D) between the first and second support structures (13, 14) is the longitudinal axis of the inner container (2), which extends through the apex (S) of the convex cap (7).

7. The container according to claim 6, **characterised in that** the rhombus surrounds the diametrical line (D) concentrically.

8. The container according to any one of claims 1 to 7, **characterised in that** the struts (21 - 24) are made of a thermally insulating material.

9. The container according to claim 8, **characterised in that** the struts (21 - 24) are made of fibre-reinforced plastic material, and preferably glass fibre-reinforced plastic material.

10. The container according to any one of claims 1 to 9, **characterised in that** the inner container (2) and the outer container (3) are made of aluminium.

## Revendications

1. Récipient pour la réception d'un fluide cryogénique comprenant un récipient intérieur (2) avec au moins un capuchon convexe (7) vers l'extérieur et un récipient extérieur (3) avec au moins un capuchon concave (10) vers l'intérieur, le récipient intérieur (2) étant situé à distance (A) de tous les côtés dans le récipient extérieur (3), le capuchon convexe (7) faisant saillie dans le capuchon concave (10) et le récipient intérieur (2) étant supporté sur le récipient extérieur (3) par le biais d'une première structure de support (13) et d'une deuxième structure de support (14), qui s'engage sur le récipient intérieur (2) d'une manière diamétralement opposée à la première structure de support (13), **caractérisé en ce que** la première structure de support (13) possède quatre entretoises (21 - 24) formant un losange, chaque entretoise ayant des extrémités, les extrémités (21", 22', 23", 24') situées à un jeu de deux coins (25, 27) diagonalement opposés du losange sont reliées au capuchon concave (10) et les extrémités (22", 23', 24", 21') situées à l'autre jeu de deux coins (26, 28) diagonalement opposés du losange sont reliées au capuchon convexe (7), chaque entretoise (21 - 24) étant reliée au capuchon (7, 10) respectif à une de ses extrémités (21', 22', 23', 24') par le biais d'une articulation à rotule (29 - 36) et à l'autre de ses extrémités (21", 22", 23", 24") par le biais d'une articulation à rotule ou à cardan (29 - 36).

2. Récipient selon la revendication 1, **caractérisé en ce que** le losange est un carré.

3. Récipient selon la revendication 1 ou 2, **caractérisé en ce que** chaque entretoise (21 - 24) est reliée au capuchon (7, 10) respectif à ses deux extrémités (21', 21", 22', 22", 23', 23", 24', 24") par le bais d'une articulation à rotule (29 - 36) respective.

4. Récipient selon l'une quelconque des revendications 1 à 3, **caractérisé en ce que** chaque articulation à rotule ou à cardan (29 - 36) comprend une première partie (A) montée sur l'extrémité d'entretoise (21', 21", 22', 22", 23', 23", 24', 24") respective et une deuxième partie (B), qui est reliée de manière articulée à la première partie et montée sur le capuchon (7, 10) respectif, chaque fois deux deuxièmes parties (B), situées sur un coin (25 - 28) du losange, étant reliées de manière rigide l'une à l'autre et étant montées de manière conjoint sur le capuchon (7, 10) respectif.

5. Récipient selon la revendication 4, **caractérisé en ce que**, chaque fois, deux deuxièmes parties (B) reliées de manière rigide l'une à l'autre forment une pièce angulaire (42, 43) qui est vissée, pressée ou soudée au capuchon (7, 10) respectif.

6. Récipient selon l'une quelconque des revendications 1 à 5, **caractérisé en ce que** le diamètre (D) entre la première et la deuxième structure de support (13, 14) est l'axe longitudinal du récipient intérieur (2), qui s'étend à travers le sommet (S) du capuchon convexe (7).

7. Récipient selon la revendication 6, **caractérisé en ce que** le losange entoure le diamètre (D) de manière concentrique.

8. Récipient selon l'une quelconque des revendications 1 à 7, **caractérisé en ce que** les entretoises (21 - 24) sont fabriquées en matériau thermiquement isolant.

9. Récipient selon la revendication 8, **caractérisé en ce que** les entretoises (21 - 24) sont fabriquées en plastique renforcée de fibres, de préférence en plastique renforcée de fibres de verre.

10. Récipient selon l'une quelconque des revendications 1 à 9, **caractérisé en ce que** le récipient intérieur (2) et le récipient extérieur (3) sont fabriqués en aluminium.
